# EUROPÄISCHE PATENTSCHRIFT

(11) **EP 2 673 849 B1**
(45) Veröffentlichungstag und Bekanntmachung des Hinweises auf die Patenterteilung: **06.06.2018**
(21) Anmeldenummer: 12702228.3
(22) Anmeldetag: 31.01.2012
(51) Int. Cl.: H01R 13/22, H01R 12/71

(54) **ELEKTRISCHE DIREKTKONTAKTIERUNGSANORDNUNG FÜR KONTAKTFLÄCHEN AUF EINER LEITERPLATTE**
ELECTRICAL DIRECT CONTACTING ASSEMBLY FOR CONTACT SURFACES ON A PRINTED CIRCUIT BOARD
SYSTÈME DE MISE EN CONTACT ÉLECTRIQUE DIRECTE POUR SURFACES DE CONTACT SUR UNE CARTE DE CIRCUIT IMPRIMÉ

(30) Priorität: 09.02.2011 DE 102011003887
(43) Veröffentlichungstag der Anmeldung: 18.12.2013
(73) Patentinhaber: Robert Bosch GmbH, 70442 Stuttgart (DE)
(72) Erfinder: GAISER, Timo, 75223 Niefern-Oeschelbronn (DE); SCHMATZ, Ulrich, 74354 Besigheim (DE); REHBEIN, Peter, 97291 Thuengersheim (DE)
(86) Internationale Anmeldenummer: PCT/EP2012/051482
(87) Internationale Veröffentlichungsnummer: WO 2012/107311

(56) Entgegenhaltungen:
- EP-A2- 2 075 878
- WO-A1-2010/066618
- DE-A1- 4 311 352
- DE-A1-102004 008 014
- DE-A1-102008 042 050
- FR-A1- 2 860 349
- US-A1- 2005 277 309

## Beschreibung

Die Erfindung geht aus von einer elektrischen Direktkontaktierungsanordnung nach der Gattung des Anspruchs 1.

Eine derartige elektrische Direktkontaktierungsanordnung ist beispielsweise durch die DE 10 2004 008 014 A1 bekannt geworden.

Steuergeräte bestehen meist aus einer Leiterplatte, auf der elektronische Bauelemente platziert sind, und einem Gehäuse. In Motorsteuergeräten wird auf die Leiterplatte üblicherweise eine Messerleiste montiert, um die elektrische Verbindung zwischen einem Kabelbaumstecker und der Leiterplatte herzustellen. Die Messerleiste stellt somit ein zusätzliches Bauteil bei der Montage des Steuergerätes dar.

Es sind auch so genannte elektrische Direktkontaktierungen bekannt, bei denen die Messerleiste entfällt und die einzelnen Pole des Kabelbaumes direkt auf der Leiterplatte kontaktiert werden. Dazu sind auf der Leiterplatte erhabene elektrische Kontaktflächen ("Lands") vorgesehen, die durch elektrische Kontakte des auf die Leiterplatte aufgeschobenen bzw. aufgesteckten Kabelbaumkontaktträgers kontaktiert werden.

Bei elektrischen Direktkontaktierungsanordnungen, wie sie beispielsweise aus der eingangs genannten DE 10 2004 008 014 A1 bekannt sind, ist die Kontaktierzone durch einen umlaufenden Kontaktierring gebildet, wodurch Fehlbestückungen aufgrund eines verdrehten Einbaus des elektrischen Kontakts in den Kontaktträger verhindert sind.

Demgegenüber besteht die Aufgabe der Erfindung darin, bei einer gattungsgemäßen elektrischen Direktkontaktierungsanordnung eine alternative Ausbildung der Kontaktierzone anzugeben.

### Vorteile der Erfindung

Diese Aufgabe wird erfindungsgemäß gelöst durch eine elektrische Direktkontaktierungsanordnung mit den Merkmalen von Anspruch 1.

Erfindungsgemäß ist die Kontaktierzone durch mehrere ringsum vorgesehene Kontaktiernasen gebildet. Diese Kontaktierzonen sind, da sie in Stanz-/Biegetechnik und/oder durch plastische Verformung herstellt werden können, äußerst robust. Außerdem braucht, z.B. im Falle einer Edelmetallvariante, nur die Kontaktierzone mit einer Edelmetall-Kontaktbeschichtung versehen zu werden. Die zur Direktkontaktierung erforderliche Kontaktkraft kann durch eine auf die Kontaktierzone wirkende externe Federkraft aufgebracht werden.

Die Erfindung betrifft auch einen elektrischen Kontakt mit den Merkmalen von Anspruch 8. Erfindungsgemäß ist eine Direktkontaktierung mit sehr geringer Steckkraft (sog. "0 Newton Stecker") möglich, weil die Aufbringung und Aktivierung der Normalkraft über den Kontaktträger erst in der Endposition im montierten, gesteckten Zustand möglich ist, wenn eine Art "Spacer"/Aktivierungsschieber verwendet wird.

Weitere Vorteile und vorteilhafte Ausgestaltungen des Gegenstands der Erfindung sind der Beschreibung, der Zeichnung und den Ansprüchen entnehmbar.

### Zeichnungen

Nachfolgend wird die Erfindung anhand mehrerer in der Zeichnung exemplarisch wiedergegebener Ausführungsbeispiele näher erläutert. Es zeigen:
- Fign. 1a, 1b: einen elektrischen Kontakt mit einem umlaufenden, wulstförmigen Kontaktierring in einer perspektivische Ansicht (Fig. 1a) und in einer Vorderansicht (Fig. 1b);
- Fig. 2: eine elektrische Direktkontaktierungsanordnung mit einem Kontaktträger, der den in Fig. 1 gezeigten elektrischen Kontakt zur elektrischen Direktkontaktierung einer Leiterplatte aufweist;
- Fig. 3: eine Verriegelung eines in den Kontaktträger eingesteckten erfindungsgemäßen elektrischen Kontakts in einer Seitenansicht;
- Fig. 4: eine andere Ausführungsform des erfindungsgemäßen elektrischen Kontakts mit mehreren Kontaktnasen in einer Vorderansicht; und
- Fign. 5a, 5b: eine weitere gegenüber Fig. 4 modifizierte Ausführungsform des erfindungsgemäßen elektrischen Kontakts mit zusätzlichen Codiervorsprüngen in einer Vorderansicht (Fig. 4a) und in einer Seitenansicht (Fig. 4b) im verriegelten Zustand;

### Beschreibung der Ausführungsbeispiele

Der in **Fign. 1a und 1b** gezeigte elektrische Kontakt **1** dient zur elektrischen Direktkontaktierung einer Kontaktfläche auf einer Leiterplatte.

Der elektrische Kontakt 1 umfasst einen zylindrischen bzw. rotationssymmetrischen vorderen Steckabschnitt **2,** einen hinteren Crimpabschnitt **3** zur Aufnahme einer elektrischen Leitung **4,** sowie dazwischen eine radial nach außen vorstehende Kontaktierzone **5** in Form eines umlaufenden wulstigen oder balligen Kontaktierrings **6.** Wie in Fig. 1b an der Fügenaht **7** erkennbar, kann der elektrische Kontakt 1 einstückig in Stanz-/Biegetechnik aus einem Blech hergestellt werden, wobei der Kontaktierring 6 durch plastische Verformung wie beim Tiefziehen in einem Stanz-BiegeWerkzeug ausgebildet werden kann. Alternativ kann der elektrische Kontakt 1 auch mehrteilig aus einzelnen, z.B. miteinander verschweißten Abschnitten zusammengefügt sein.

In **Fig. 2** ist der elektrische Kontakt 1 mit seinem Steckabschnitt 2 in eine Stecköffnung **8** eines Kontaktträgers **9** eingesteckt, wobei der Kontaktierring 6 über eine Seite **10** des Kontaktträgers 9 seitlich übersteht. Mit diesem radial nach außen vorstehenden Kontaktierring 6 liegt der elektrische Kontakt 1 zur Ausbildung einer Direktkontaktierung an einer Kontaktfläche ("Land") **11** einer Leiterplatte **12** an. Diese elektrische Direktkontaktierungsanordnung ist in Fig. 2 insgesamt mit **13** bezeichnet. Obwohl der Steckabschnitt 2 aufgrund seiner Drehsymmetrie in jeder beliebigen Drehposition in die Stecköffnung 8 eingesteckt werden kann, ist aufgrund des umlaufenden Kontaktierrings 6 in jeder Drehposition sichergestellt, dass der Kontaktierring 6 stets über die Seite 10 des Kontaktträgers 9 für eine Direktkontaktierung der Kontaktfläche 11 der Leiterplatte 12 seitlich übersteht. Fehlbestückungen des Kontaktträgers 9 mit einem verdreht eingebauten elektrischen Kontakt 1 sind somit ausgeschlossen.

Wie in **Fig. 3** gezeigt, ist der in Steckrichtung **14** in den Kontaktträger 9 eingesteckte elektrische Kontakt 1 entgegen der Steckrichtung 14 durch ein Verriegelungselement **15** verriegelt, das im Kontaktträger 9 zwischen einer Freigabe- und einer Verriegelungsstellung querverschiebbar ist. In der gezeigten Verriegelungsstellung hintergreift das Verriegelungselement 15 den radial nach außen vorstehenden Kontaktierring 6 in Steckrichtung 14 und verhindert so ein Herausziehen oder Herausrutschen des elektrischen Kontakts 1 aus dem Kontaktträger 9.

Anstelle des umlaufenden Kontaktierrings 6 kann die Kontaktierzone 5 auch, wie bei dem in **Fig. 4** gezeigten elektrischen Kontakt **1',** durch mehrere radial nach außen vorstehende Kontaktiernasen **16** gebildet sein, die gleichmäßig beabstandet am Umfang des elektrischen Kontakts 1' vorgesehen sind. Durch die gezeigten sechs Kontaktiernasen 16 ist bereits sichergestellt, dass in jeder Drehposition des in den Kontaktträger 9 eingesteckten elektrischen Kontakts 1' stets eine der Kontaktiernasen 16 über die Seite 10 des Kontaktträgers 9 für eine Direktkontaktierung der Kontaktfläche 11 der Leiterplatte 12 seitlich übersteht.

Der in **Fig. 5a** gezeigte elektrische Kontakt 1' weist zusätzlich zwei einander gegenüberliegende Codiervorsprünge **17** auf, die radial nach außen weiter als die Kontaktiernasen 16 vorstehen und beispielsweise nur in zwei Drehpositionen des elektrischen Kontakts 1' das vollständige Einstecken des Steckabschnitts 2 in die Stecköffnung 8 des Kontaktträgers 9 zulassen. Wie in **Fig. 5b** gezeigt, sind - gesehen in Steckrichtung 14 - die Codierungsvorsprünge 17 hinter den Kontaktiernasen 16 angeordnet. Der in den Kontaktträger 9 eingesteckte elektrische Kontakt 1' ist entgegen der Steckrichtung 14 durch das Verriegelungselement 15 verriegelt, das die Codierungsvorsprünge 17 (oder alternativ auch Verriegelungsvorsprünge ohne Codierfunktion) des elektrischen Kontakts 1' in Steckrichtung 14 hintergreift und so ein Herausziehen oder Herausrutschen des elektrischen Kontakts 1' aus dem Kontaktträger 9 verhindert.

Im Falle einer anderen Drehsymmetrie des Steckabschnitts 2 des elektrischen Kontakts, z.B. im Falle einer 90°-Drehsymmetrie, ist jeder Drehposition des Steckabschnitts 2 eine seitlich überstehende Kontaktierzone zur elektrischen Direktkontaktierung der Kontaktfläche 11 der Leiterplatte 12 zugeordnet ist. Auf diese Weise ist sichergestellt, dass in jeder Drehposition des in den Kontaktträger 9 eingesteckten elektrischen Kontakts stets eine der Kontaktierzonen über die Seite 10 des Kontaktträgers 9 für eine Direktkontaktierung der Kontaktfläche 11 der Leiterplatte 12 seitlich übersteht.

## Patentansprüche

1. Elektrische Direktkontaktierungsanordnung (13) mit einer Leiterplatte (12), die mindestens eine elektrische Kontaktfläche (11) aufweist, und mit einem Kontaktträger (9) mit mindestens einem elektrischen Kontakt (1; 1'), der mit einem Steckabschnitt (2) in den Kontaktträger (9) eingesteckt ist und eine seitlich überstehende Kontaktierzone (5) zur elektrischen Direktkontaktierung der Kontaktfläche (11) der Leiterplatte (12) aufweist, wobei der Steckabschnitt (2) des elektrischen Kontakts (1; 1') in unterschiedlichen Drehpositionen in den Kontaktträger (9) einsteckbar ist und wobei der elektrische Kontakt (1; 1') in jeder einsteckbaren Drehposition eine seitlich überstehende Kontaktierzone (5) zur elektrischen Direktkontaktierung der Kontaktfläche (11) der Leiterplatte (12) aufweist,
**dadurch gekennzeichnet,**
**dass** die seitlich überstehende Kontaktierzone (5) des elektrischen Kontakts (1') durch mehrere Kontaktiernasen (16) gebildet ist.

2. Elektrische Direktkontaktierungsanordnung nach Anspruch 1, insbesondere nach Anspruch 1, **dadurch gekennzeichnet, dass** der elektrische Kontakt (1') mindestens einen Codiervorsprung (17) aufweist, der seitlich weiter als die Kontaktierzone (5) übersteht und nur in mindestens einer vorbestimmten Drehposition des elektrischen Kontakts (1') in die Stecköffnung (8) des Kontaktträgers (9) einsteckbar ist.

3. Elektrische Direktkontaktierungsanordnung nach Anspruch 2, **dadurch gekennzeichnet, dass**, gesehen in Steckrichtung (14), der Codierungsvorsprung (17) hinter der Kontaktierzone (5) angeordnet ist.

4. Elektrische Direktkontaktierungsanordnung nach Anspruch 1, insbesondere nach einem der vorhergehenden Ansprüche, **dadurch gekennzeichnet, dass** der in den Kontaktträger (9) eingesteckte elektrische Kontakt (1; 1') entgegen der Steckrichtung (14) durch ein Verriegelungselement (15) verriegelbar ist, das die seitlich überstehende Kontaktierzone (5) oder einen Verriegelungsvorsprung (17) des elektrischen Kontakts (1; 1') in Steckrichtung (14) hintergreift.

5. Elektrische Direktkontaktierungsanordnung nach einem der vorhergehenden Ansprüche, **dadurch gekennzeichnet, dass** der Steckabschnitt (2) des elektrischen Kontakts (1; 1') drehsymmetrisch ausgebildet ist.

6. Elektrische Direktkontaktierungsanordnung nach einem der vorhergehenden Ansprüche, **dadurch gekennzeichnet, dass** die Normalkraft, mit der die Kontaktierzone (5) an der Kontaktfläche (11) anliegt, über den Kontaktträger (9) aufgebracht ist.

7. Elektrische Direktkontaktierungsanordnung nach einem der vorhergehenden Ansprüche, **dadurch gekennzeichnet, dass** die Normalkraft, mit der die Kontaktierzone (5) an der Kontaktfläche (11) anliegt, erst in der eingesteckten Endposition des elektrischen Kontakts (1; 1') aufgebracht ist.

8. Elektrische Direktkontaktierungsanordnung nach Anspruch 1, **dadurch gekennzeichnet, dass** der elektrische Kontakt (1, 1') einen drehsymmetrischen Steckabschnitt (2) aufweist und der elektrische Kontakt (1; 1') einstückig in Stanz- und/oder Biegetechnik mit oder ohne plastischer Deformation oder mehrteilig hergestellt ist, vorzugsweise mit einem Crimpabschnitt (3) zur Aufnahme einer elektrischen Leitung (4).

## Claims

1. Electrical direct contact-making arrangement (13) comprising a printed circuit board (12), which has at least one electrical contact area (11), and comprising a contact carrier (9) with at least one electrical contact (1; 1') which is inserted into the contact carrier (9) by way of a plug-in section (2) and has a laterally protruding contact-making zone (5) for making direct electrical contact with the contact area (11) of the printed circuit board (12), wherein the plug-in section (2) of the electrical contact (1; 1') can be inserted into the contact carrier (9) in different rotation positions, and wherein the electrical contact (1; 1') has a laterally protruding contact-making zone (5) for making direct electrical contact with the contact area (11) of the printed circuit board (12) in each rotation position in which it can be inserted,
**characterized**
**in that** the laterally protruding contact-making zone (5) of the electrical contact (1') is formed by a plurality of contact-making lugs (16).

2. Electrical direct contact-making arrangement according to Claim 1, in particular according to Claim 1, **characterized in that** the electrical contact (1') has at least one coding projection (17) which protrudes laterally further than the contact-making zone (5) and can be inserted into the plug-in opening (8) of the contact carrier (9) only in at least one predetermined rotation position of the electrical contact (1').

3. Electrical direct contact-making arrangement according to Claim 2, **characterized in that** the coding projection (17) is arranged behind the contact-making zone (5) as seen in the plug-in direction (14).

4. Electrical direct contact-making arrangement according to Claim 1, in particular according to one of the preceding claims, **characterized in that** the electrical contact (1; 1') which is inserted into the contact carrier (9) can be locked against the plug-in direction (14) by a locking element (15) which engages behind the laterally protruding contact-making zone (5) or behind a locking projection (17) of the electrical contact (1; 1') in the plug-in direction (14).

5. Electrical direct contact-making arrangement according to one of the preceding claims, **characterized in that** the plug-in section (2) of the electrical contact (1; 1') is of rotationally symmetrical design.

6. Electrical direct contact-making arrangement according to one of the preceding claims, **characterized in that** the normal force with which the contact-making zone (5) bears against the contact area (11) is applied by means of the contact carrier (9).

7. Electrical direct contact-making arrangement according to one of the preceding claims, **characterized in that** the normal force with which the contact-making zone (5) bears against the contact area (11) is applied only in the inserted end position of the electrical contact (1; 1').

8. Electrical direct contact-making arrangement according to Claim 1, **characterized in that** the electrical contact (1, 1') has a rotationally symmetrical plug-in section (2) and the electrical contact (1; 1') is produced integrally by stamping and/or bending technology with or without plastic deformation or in several parts, preferably with a crimping section (3) for receiving an electrical line (4) .

## Revendications

1. Ensemble (13) de mise en contact électrique direct, présentant une carte de circuit (12) qui présente au moins une surface (11) de contact électrique et un porte-contact (9) doté d'au moins un contact électrique (1; 1') enfiché dans le porte-contact (9) au moyen d'une section d'enfichage (2) et présentant une zone de contact (5) débordant latéralement qui assure la mise en contact électrique direct avec la surface de contact (11) de la carte de circuit (12),
la section d'enfichage (2) du contact électrique (1; 1') pouvant être enfichée dans le porte-contact (9) en différentes positions de rotation et le contact électrique (1; 1') présentant dans chaque position de rotation enfichable une zone de contact (5) qui déborde latéralement et qui assure la mise en contact électrique avec la surface de contact (11) de la carte de circuit (12),
**caractérisé en ce que**
la zone de contact (5) en débord latéral du contact électrique (1') est formée par plusieurs becs de contact (16).

2. Ensemble de mise en contact électrique direct selon la revendication 1, **caractérisé en ce que** le contact électrique (1') présente au moins une saillie de codage (17) qui déborde latéralement davantage que la zone de contact (5) et qui ne peut être enfiché dans l'ouverture d'enfichage (8) du porte-contact (9) que dans au moins une position en rotation prédéterminée du contact électrique (1').

3. Ensemble de mise en contact électrique direct selon la revendication 2, **caractérisé en ce que** dans la direction d'enfichage (14), la saillie de codage (17) est disposée en arrière de la zone de contact (5).

4. Ensemble de mise en contact électrique direct selon la revendication 1, en particulier selon l'une des revendications précédentes, **caractérisé en ce que** le contact électrique (1; 1') enfiché dans le porte-contact (9) peut être verrouillé dans la direction opposée à la direction d'enfichage (14) par un élément de verrouillage (15) qui accroche par l'arrière la zone de contact (5) en débord latéral ou une saillie de verrouillage (17) du contact électrique (1; 1') dans la direction d'enfichage (14).

5. Ensemble de mise en contact électrique direct selon l'une des revendications précédentes, **caractérisé en ce que** la section d'enfichage (2) du contact électrique (1; 1') a une configuration symétrique en rotation.

6. Ensemble de mise en contact électrique direct selon l'une des revendications précédentes, **caractérisé en ce que** la force normale par laquelle la zone de contact (5) est appliquée sur la surface de contact (11) est appliquée par l'intermédiaire du porte-contact (9) .

7. Ensemble de mise en contact électrique direct selon l'une des revendications précédentes, **caractérisé en ce que** la force normale par laquelle la zone de contact (5) est appliquée sur la surface de contact (11) n'est appliquée qu'après que le contact électrique (1; 1') a atteint sa position finale d'enfichage.

8. Ensemble de mise en contact électrique direct selon la revendication 1, **caractérisé en ce que** le contact électrique (1; 1') présente une partie d'enfichage (2) symétrique en rotation et **en ce que** le contact électrique (1; 1') est réalisé d'une seule pièce par une technique d'estampage et/ou de cintrage, avec ou sans déformation plastique, ou en plusieurs pièces, de préférence avec une partie de sertissage (3) qui reprend un conducteur électrique (4).
